# EUROPÄISCHE PATENTSCHRIFT

(11) **EP 2 045 404 B1**
(45) Veröffentlichungstag und Bekanntmachung des Hinweises auf die Patenterteilung: **26.02.2014**
(21) Anmeldenummer: 07405296.0
(22) Anmeldetag: 03.10.2007
(51) Int. Cl.: E03D 1/01, E03D 5/09

(54) **Spültaste für die Betätigung einer Spülvorrichtung**
Push-button for operating a flushing mechanism
Bouton-poussoir pour la commande d'un mécanisme de chasse d'eau

(43) Veröffentlichungstag der Anmeldung: 08.04.2009
(73) Patentinhaber: Geberit International AG, 8645 Jona (CH)
(72) Erfinder: Fässler Raphael, 8645 Jona (CH)
(74) Vertreter: Frischknecht, Harry Ralph

(56) Entgegenhaltungen:
- EP-A- 1 300 520
- DE-A1- 19 840 712
- DE-B- 1 259 259

## Beschreibung

Die Erfindung betrifft eine Betätigungsvorrichtung nach dem Oberbegriff des Anspruchs 1. Solche Betätigungsvorrichtungen sind allgemein bekannt. Durch Betätigen beispielsweise einer Taste kann von Hand eine Spülung ausgelöst werden. Der Befestigungsrahmen ist beispielsweise in einer Revisionsöffnung eines Spülkastens befestigt. Für eine Revision kann die Abdeckplatte entfernt und nachträglich wieder aufgesetzt, beispielsweise aufgerastet werden.

Eine Betätigungsvorrichtung dieser Art ist beispielsweise aus der DE 20 2007 001 880 U bekannt geworden. Bei dieser wird die Abdeckplatte durch Ausführen einer Translationsbewegung senkrecht zu einer durch eine Öffnung definierten Ebene mit der Betätigungsplatte verbunden. Auf die Vorderseite der Abdeckplatte ist ein Dekorelement aufgeklebt. Dieses Dekorelement kann zum Beispiel eine von der Farbe der Abdeckplatte unterschiedliche Farbe oder ein von dem Material der Abdeckplatte unterschiedliches Material aufweisen. Die Befestigung des Dekorelementes auf der Abdeckplatte erfolgt mit mehreren doppelseitigen Klebestreifen. Das Anbringen der Dekorplatte auf der Abdeckplatte erfolgt am Montageort und ist vergleichsweise aufwändig.

Das Dokument DE-B-1 259 259 offenbart einen Spülkasten, der in einer Nische einer Wand gelagert ist. Die Öffnung der Nische ist mit einem Rahmen und einer auf dem Rahmen aufgesetzten Deckplatte abgedeckt. Die Aussenseite der Deckplatte ist mit Fliesen belegt. Zur lösbaren Befestigung der Deckplatte am Rahmen sind an der Rückseite der Deckplatte am unteren Rand federnde Zungen befestigt, die in entsprechende Abschrägungen am Flansch des Rahmens eingreifen. Zudem ist für den gleichen Zweck am oberen Rand der Deckplatte eine Schraube vorgesehen, die in eine entsprechende Gewindebohrung im Rahmenteil eingedreht ist. Durch Lösen der Schraube können die Fliesen zusammen mit der Deckplatte ausgewechselt werden.

Das Dokument DE-A-198 40 712 offenbart eine Revisions-Betätigungstür, die in eine Montagewand aus Gipskartonplatten eingebaut ist. Die Tür besitzt aus Brandschutzgründen eine Füllung aus einer Gipsfaserplatte.

Das Dokument EP-A-1 300 520 offenbart ein Funktions- und Verkleidungselement zum Betätigen eines Spülkastens. Dieses weist eine Aufnahme auf, die mit Spachtelmasse in eine Öffnung einer Wandbauplatte eingebaut und mit einer Justierhalterung an einer Adapterplatte befestigt ist, welche wiederum am Spülkasten befestigt ist. In dieser Aufnahme ist eine Führungsplatte gelagert, welche mit einer Fliese belegt ist. Die Fliese ist mit Klebeschichten befestigt und könnte nur sehr aufwendig ausgewechselt werden.

Der Erfindung liegt die Aufgabe zu Grunde, eine Betätigungsvorrichtung der genannten Art zu schaffen, bei welcher die Dekorplatte einfacher und zuverlässiger montierbar und auswechselbar ist.

Die Aufgabe ist bei einer gattungsgemässen Betätigungsvorrichtung gemäss Anspruch 1 gelöst. Bei der erfindungsgemässen Betätigungsvorrichtung kann die Dekorplatte ähnlich wie bei einem Wechselrahmen sehr einfach und schnell ausgewechselt werden. Der Rahmen deckt den äusseren Rand der Dekorplatte ab und ermöglicht ein mechanisches Befestigen an der Abdeckplatte. Die Befestigung kann beispielsweise durch Aufrasten erfolgen. Das Betätigungselement ist beispielsweise eine Taste. Denkbar ist aber auch ein unsichtbares Betätigungselement, das eine berührungslose Auslösung ermöglicht. Das Betätigungselement ist somit nicht zwingend sichtbar. Der Halterahmen und die Dekorplatte können beispielsweise farblich unterschiedlich gestaltet werden, was bezüglich des Designs weitere Möglichkeiten eröffnet.

Ist das Betätigungselement eine Betätigungstaste, so ist diese vorzugsweise in der Abdeckplatte gelagert.

Nach einer Weiterbildung der Erfindung besitzt die Dekorplatte eine Frontseite, welche im Wesentlichen mit einer Frontseite des Rahmens bündig ist. Die Dekorplatte und der Rahmen bilden dann eine Einheit, die ästhetisch vorteilhaft ist und als Gesamtheit montiert werden kann. Der Rahmen ermöglicht einen besonders sauberen Abschluss der Dekorplatte.

Nach einer Weiterbildung der Erfindung ist der Rahmen aus einem Guss und insbesondere aus Zinkdruckguss hergestellt. Versuche haben gezeigt, dass sich vor allem Zinkdruckguss zur Herstellung des Rahmens besonders eignet. Aus Zinkdruckguss kann ein besonders feiner, fester und auch optisch vorteilhafter Rahmen hergestellt werden.

Die Erfindung betrifft gemäss Anspruch 8 auch ein Verfahren zum Montieren der genannten Betätigungsvorrichtung. Nach dem Befestigen des Betätigungsrahmens in einer Öffnung des Spülkastens und der Befestigung der Abdeckplatte am Befestigungsrahmen wird die Dekorplatte auf die Abdeckplatte durch lösbares Befestigen des Rahmens an der Abdeckplatte befestigt. Die Befestigung ist vorzugsweise eine lösbare mechanische Befestigung. Vorzugsweise wird der Rahmen auf die Abdeckplatte aufgerastet. Die Rastverbindung ist vorzugsweise so ausgebildet, dass der Rahmen nach dem Abnehmen der Abdeckplatte vom Befestigungsrahmen von der Rückseite her gelöst werden kann. Die Befestigungsmittel sind insbesondere und vorzugsweise unsichtbar zwischen dem Rahmen und der Abdeckplatte angeordnet.
Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Figur 1: einen Vertikalschnitt durch eine erfindungsgemässe Betätigungsvorrichtung, die in eine Öffnung eines hier lediglich abschnittsweise gezeigten Spülkastens eingesetzt ist,
- Figur 2: einen vergrösserten Schnitt durch einen Randbereich der Betätigungsvorrichtung,
- Figur 3: eine verkleinerte räumliche Ansicht der erfindungsgemässen Betätigungsvorrichtung,
- Figur 4: schematisch eine räumliche Ansicht auseinandergezogener Teile der erfindungsgemässen Betätigungsvorrichtung und
- Figur 5: eine räumliche Ansicht der Rückseite der erfindungsgemässen Betätigungsvorrichtung.

Die Betätigungsvorrichtung 1 ist gemäss Figur 1 in eine Öffnung 4 eines Spülkastens 2 in an sich bekannter Weise lösbar eingesetzt. Sie besteht im Wesentlichen aus einem Dekorelement A, einer Abdeckplatte B und einem Befestigungsrahmen C. Die Öffnung 4 befindet sich insbesondere in einer Wandung 3 des Spülkastens 2. Grundsätzlich kann die Befestigungsvorrichtung 1 aber auch in eine andere Öffnung eingesetzt werden. Von der Betätigungsvorrichtung 1 sind im montierten Zustand gemäss Figur 3 lediglich das Dekorelement A und zwei Betätigungstasten 5 und 5' sichtbar. Die Tasten 5 und 5' dienen zum Auslösen unterschiedlicher Spülwassennengen und ragen durch eine entsprechende Öffnung einer Dekorplatte 18 hindurch. Die Dekorplatte 18 weist eine Frontseite 7 auf und ist in einem Halterahmen 10 auswechselbar gelagert. Die Dekorplatte 18 kann aus an sich beliebigen Materialien hergestellt werden. Beispielsweise kann die Dekorplatte aus Glas, Holz, Stein, Metall oder Kunststoff hergestellt sein. Sie kann zudem als Spiegel ausgebildet sein.

Der Halterahmen 10 umgibt wie ersichtlich die Dekorplatte 18 und besitzt eine Frontseite 24, die gemäss Figur 2 im Wesentlichen bündig ist mit der Frontseite 7 der Dekorplatte 18. Der Halterahmen 10 kann an sich aus einem beliebigen geeigneten Material hergestellt werden. Vorzugsweise ist der Halterahmen jedoch aus einem gegossenen Material und insbesondere aus Zinkdruckguss hergestellt. Ein Rahmen aus Zinkdruckguss ist besonders stabil und auch in ästhetischer Hinsicht vorteilhaft. Der Halterahmen 10 kann aber auch aus einem anderen Material, beispielsweise aus Kunststoff oder Stein hergestellt sein.

Die Dekorplatte 18 ist gemäss den Figuren 1 und 2 von der Rückseite in den Halterahmen 10 eingelegt. Damit die Dekorplatte 18 im Halterahmen 10 stabil gehalten ist, weist die Dekorplatte 18 gemäss Figur 2 einen nach aussen vorstehenden Rand 9 auf, der an einem umlaufenden Rand 11 des Halterahmens 10 rückseitig anliegt. Der Halterahmen 10 ist auf die Abdeckplatte B lösbar aufgesetzt und insbesondere aufgerastet. Hierzu besitzt der Halterahmen 10 innenseitig und im Abstand zum Rand 11 eine Nut 12, in welche Rastelemente 13 eingerastet sind. Gemäss der Figur 2 ist diesen Rastelement 13 jeweils eine Ausnehmung 12 zugeordnet, in die zum Lösen der Verrastung ein hier nicht gezeigtes Werkzeug einsetzbar ist. Ist der Halterahmen 10 auf die Abdeckplatte B aufgerastet, so liegt die Dekorplatte 18 mit ihrer Rückseite an der Abdeckplatte B an. Die Dekorplatte 18 ist somit einerseits vom Rand 11 und andererseits von der Abdeckplatte B sicher gehalten. Die Dekorplatte 18 kann nach dem Lösen des Dekorelementes A von der Abdeckplatte B einfach ausgewechselt werden. Hierzu wird die Abdeckplatte B zusammen mit dem Dekorelement A vom Befestigungsrahmen C gelöst. Dies kann in an sich bekannter Weise durch Verschieben der Abdeckplatte B erfolgen. Hierzu wird die Abdeckplatte B mit dem Dekorelement A parallel zur Wandung 3 nach oben geschoben. Hierbei werden die in Figur 5 gezeigten Befestigungslaschen 19 nach oben bewegt und dadurch wird der Eingriff dieser Befestigungslaschen 19 am Befestigungsrahmen 10 aufgehoben. Schliesslich werden am unteren Rand angeordnete Befestigungselemente 20 von der Abdeckplatte B gelöst. Der Rahmen 10 kann nun mit de Dekorplatte 18 durch Entrasten der Rastelemente 13 wie erwähnt von der Abdeckplatte B gelöst werden. Die Dekorplatte 18 ist nun frei und kann aus dem Halterahmen 10 herausgenommen werden. Ist die Dekorplatte 18 ausgewechselt so kann das Dekorelement A wieder auf die Abdeckplatte B aufgerastet werden. Die Abdeckplatte B kann nun mit dem aufgesetzten Dekorelement A wieder am Befestigungsrahmen 10 befestigt werden. Alternativ ist es auch möglich, zuerst die Abdeckplatte B allein und anschliessend das Dekorelement A zu montieren.

Die genannten Tasten 5 und 5' sind in an sich bekannter Weise in der Abdeckplatte B gelagert. Dazu besitzen die Tasten 5 und 5' jeweils Gelenkarme 14, die an einem oberen Ende mit einem Lager 17 der Abdeckplatte B verbunden sind, wie die Figur 5 zeigt. Mit jeweils einem Federelement 16 sind die Betätigungstasten 5 und 5' in der Grundstellung gehalten. Mit den Betätigungstasten 5 und 5' arbeiten hier nicht gezeigte Drückstangen zusammen, die jeweils durch eine Öffnung 23 eines Steges 15 hindurch ragen.

Der Befestigungsrahmen C besitzt zu seiner Befestigung zwei Öffnungen 22, in die hier nicht gezeigte an sich bekannte Befestigungsstangen einsetzbar sind.

### Bezugszeichenliste

- 1: Betätigungsvorrichtung
- 2: Spülkasten
- 3: Wandung
- 4: Öffnung (Revisionsöffnung)
- 5: Betätigungstaste
- 6: Öffnung
- 7: Frontseite
- 8: Rückseite
- 9: Rand
- 10: Halterahmen
- 11: Rand
- 12: Nut
- 13: Rastelement
- 14: Gelenkarm
- 15: Steg
- 16: Federelement
- 17: Lager
- 18: Dekorplatte
- 19: Befestigungslaschen
- 20: Befestigungselement
- 22: Öffnung
- 23: Öffnung
- 24: Frontseite

- A: Dekorelement
- B: Abdeckplatte
- C: Befestigungsrahmen

## Patentansprüche

1. Betätigungsvorrichtun zum Auslösen einer Spülung eines Spülkastens (2), mit einem lösbar in eine Revisionsöffnung (4) des Spülkastens (2) einsetzbaren Befestigungsrahmen (C), einer lösbar am Befestigungsrahmen (C) befestigten Abdeckplatte (B) und einer auf der Abdeckplatte (B) befestigten Dekorplatte (18), **dadurch gekennzeichnet, dass** die Dekorplatte (18) in einem Halterahmen (10) gelagert ist und mit diesem ein Dekorelement (A) bildet, das lösbar auf die Abdeckplatte (B) aufgesetzt ist, dass die Dekorplatte (18) von der Rückseite her in den Halterahmen (10) eingesetzt und von diesem an einem nach aussen vorstehenden Rand (9) gehalten wird und dass die Dekorplatte (18) rückseitig an der Abdeckplatte (B) anliegt,
wobei der Halterahmen (10) lösbar auf die Abdeckplatte (B) aufgerastet ist.

2. Betätigungsvorrichtung nach Anspruch 1, **dadurch gekennzeichnet, dass** wenigstens ein Betätigungselement (5, 5') in der Abdeckplatte (B) gelagert ist.

3. Betätigungsvorrichtung nach einem der Ansprüche 1 bis 2, **dadurch gekennzeichnet, dass** die Abdeckplatte (B) lösbar am Befestigungsrahmen (C) gelagert ist.

4. Betätigungsvorrichtung nach einem der Ansprüche 1 bis 3, **dadurch gekennzeichnet, dass** die Dekorplatte (18) eine Frontseite (7) aufweist, die im Wesentlichen mit einer Frontseite (24) des Halterahmens (10) bündig ist.

5. Betätigungsvorrichtung nach einem der Ansprüche 1 bis 4, **dadurch gekennzeichnet, dass** der Halterahmen (10) aus Guss und insbesondere aus Zinkdruckguss hergestellt ist.

6. Betätigungsvorrichtung nach einem der Ansprüche 1 bis 5, **dadurch gekennzeichnet, dass** der Halterahmen (10) innenseitig eine Nut (12) aufweist, in die Rastelemente (13) der Abdeckplatte (B) lösbar eingerastet sind.

7. Betätigungsvorrichtung nach einem der Ansprüche 1 bis 6, **dadurch gekennzeichnet, dass** der Halterahmen (10) an der Rückseite der Abdeckplatte (B) lösbar ist.

8. Verfahren zum Montieren einer Betätigungsvorrichtung gemäss einem der Ansprüche 1 bis 7 an einem Spülkasten, **gekennzeichnet durch** folgende Verfahrensschritte:
- Befestigen des Befestigungsrahmens (10) in der Öffnung (4) des Spülkastens (2),
- Befestigen der Abdeckplatte (B) am Befestigungsrahmen (C),
- Befestigen des Dekorelementes (A) an der Abdeckplatte (B), indem der Halterahmen (10) an der Abdeckplatte (B) befestigt wird und die Dekorplatte (18) rückseitig an der Abdeckplatte (B) anliegt.

9. Verfahren gemäss Anspruch 8, **dadurch gekennzeichnet, dass** der Halterahmen (10) auf die Abdeckplatte (B) aufgerastet wird.

## Claims

1. Actuating arrangement for triggering flushing of a flushing cistern (2), having a fastening frame (C) which can be inserted in a releasable manner into an inspection opening (4) of the flushing cistern (2), having a covering panel (B) which is fastened in a releasable manner on the fastening frame (C), and having a decorative panel (18) which is fastened on the covering panel (B), **characterized in that** the decorative panel (18) is mounted in a retaining frame (10) and, with this retaining frame, forms a decorative element (A) which is positioned in a releasable manner on the covering panel (B), **in that** the decorative panel (18) is inserted into the retaining frame (10) from the rear side and is retained by this retaining frame on an outwardly projecting periphery (9), and **in that** the decorative panel (18) butts against the covering panel (B) on the rear side, wherein the retaining frame (10) is latched in a releasable manner onto the covering panel (B).

2. Actuating arrangement according to Claim 1, **characterized in that** at least one actuating element (5, 5') is mounted in the covering panel (B).

3. Actuating arrangement according to one of Claims 1 to 2, **characterized in that** the covering panel (B) is mounted in a releasable manner on the fastening frame (C).

4. Actuating arrangement according to one of Claims 1 to 3, **characterized in that** the decorative panel (18) has a front side (7), which is essentially flush with a front side (24) of the retaining frame (10).

5. Actuating arrangement according to one of Claims 1 to 4, **characterized in that** the retaining frame (10) is produced from cast material and, in particular, from diecast zinc.

6. Actuating arrangement according to one of Claims 1 to 5, **characterized in that** the retaining frame (10), on the inside, has a groove (12) into which latching elements (13) of the covering panel (B) are latched in a releasable manner.

7. Actuating arrangement according to one of Claims 1 to 6, **characterized in that** the retaining frame (10) can be released on the rear side of the covering panel (B).

8. Method of installing an actuating arrangement according to one of Claims 1 to 7, **characterized by** the following method steps:
- fastening the fastening frame (C) in the opening (4),
- fastening the covering panel (B) on the fastening frame (C),
- fastening the decorative element (A) on the covering panel (B) by the retaining frame (C) being fastened on the covering panel (B).

9. Method according to Claim 8, **characterized in that** the retaining frame (10) is latched onto the covering panel (B).

## Revendications

1. Dispositif d'actionnement pour déclencher une chasse d'un réservoir de chasse d'eau (2), comprenant un cadre de fixation (C) pouvant être inséré de manière amovible dans une ouverture d'inspection (4) du réservoir de chasse d'eau (2), une plaque de recouvrement (B) fixée de manière amovible au cadre de fixation (C) et une plaque décorative (18) fixée sur la plaque de recouvrement (B), **caractérisé en ce que** la plaque décorative (18) est montée dans un cadre de retenue (10) et forme, conjointement avec celui-ci, un élément décoratif (A) qui est placé de manière amovible sur la plaque de recouvrement (B), **en ce que** la plaque décorative (18) est insérée par le côté arrière dans le cadre de retenue (10) et est retenue par celui-ci au niveau d'un bord (9) faisant saillie vers l'extérieur, et **en ce que** la plaque décorative (18) s'applique du côté arrière contre la plaque de recouvrement (B), le cadre de retenue (10) étant encliqueté de manière amovible sur la plaque de recouvrement (B).

2. Dispositif d'actionnement selon la revendication 1, **caractérisé en ce qu'**au moins un élément d'actionnement (5, 5') est monté dans la plaque de recouvrement (B).

3. Dispositif d'actionnement selon l'une quelconque des revendications 1 à 2, **caractérisé en ce que** la plaque de recouvrement (B) est montée de manière amovible sur le cadre de fixation (C).

4. Dispositif d'actionnement selon l'une quelconque des revendications 1 à 3, **caractérisé en ce que** la plaque décorative (18) comprend un côté frontal (7) qui est essentiellement en affleurement avec un côté frontal (24) du cadre de retenue (10).

5. Dispositif d'actionnement selon l'une quelconque des revendications 1 à 4, **caractérisé en ce que** le cadre de retenue (10) est fabriqué en fonte et en particulier en fonte de zinc coulée sous pression.

6. Dispositif d'actionnement selon l'une quelconque des revendications 1 à 5, **caractérisé en ce que** le cadre de retenue (10) comprend du côté intérieur une rainure (12) dans laquelle des éléments d'encliquetage (13) de la plaque de recouvrement (B) sont encliquetés de manière amovible.

7. Dispositif d'actionnement selon l'une quelconque des revendications 1 à 6, **caractérisé en ce que** le cadre de retenue (10) est amovible sur le côté arrière de la plaque de recouvrement (B).

8. Procédé pour monter un dispositif d'actionnement selon l'une quelconque des revendications 1 à 7 sur un réservoir de chasse d'eau, **caractérisé par** les étapes de procédé suivantes :
- fixation du cadre de fixation (10) dans l'ouverture (4) du réservoir de chasse d'eau (2),
- fixation de la plaque de recouvrement (B) sur le cadre de fixation (C),
- fixation de l'élément décoratif (A) sur la plaque de recouvrement (B), par le fait que le cadre de retenue (10) est fixé sur la plaque de recouvrement (B) et la plaque décorative (18) s'applique du côté arrière contre la plaque de recouvrement (B).

9. Procédé selon la revendication 8, **caractérisé en ce que** le cadre de retenue (10) est encliqueté sur la plaque de recouvrement (B).
